# EUROPÄISCHE PATENTSCHRIFT

(11) **EP 0 658 666 B1**
(45) Veröffentlichungstag und Bekanntmachung des Hinweises auf die Patenterteilung: **03.09.1997**
(21) Anmeldenummer: 94116555.7
(22) Anmeldetag: 20.10.1994
(51) Int. Cl.: E04F 13/08

(54) **Befestigungssystem für Fassadenplatten**
Fastening system for façade panels
Système de fixation pour plaques de façade

(30) Priorität: 15.12.1993 DE 4342748
(43) Veröffentlichungstag der Anmeldung: 21.06.1995
(73) Patentinhaber: fischerwerke Artur Fischer GmbH & Co. KG, D-72178 Waldachtal (DE)
(72) Erfinder: Lind, Stefan, Dipl.-Ing., D-72178 Waldachtal (DE)

(56) Entgegenhaltungen:
- DE-A- 2 460 879
- DE-A- 2 916 925
- DE-A- 3 246 725
- FR-A- 2 622 231

## Beschreibung

Die vorliegende Erfindung betrifft ein Befestigungssystem für Fassadenplatten gemäß dem Oberbegriff des Anspruches 1.

Aus der DE 32 46 725 A1 ist ein Befestigungssystem für Fassadenplatten bekannt, das aus einer an der Rückseite der Fassadenplatten mittels Montageanker befestigten Aufhängevorrichtung besteht. Die Aufhängevorrichtung besteht aus vier einzeln an der Rückseite einer Fassadenplatte befestigten Einhängehaken, die an die Bolzen vom zwischen zwei Fassadenplatten angeordneten Tragelementen unter Bildung eines Fest- und drei Loslagers einhängbar sind. Ferner ist das Befestigungssystem mit einer Justier- und Festelleinrichtung versehen, die eine horizontale und vertikale Justierung der Fassadenplatte ermöglicht.

Die Einzelbefestigung der Einhängehaken erfordert eine hohe Bohr- und Montagegenauigkeit bei der Befestigung der Einhängehaken, um den Justieraufwand der Fassadenplatten zu reduzieren beziehungsweise überhaupt zu ermöglichen. Ferner sind zur ausgerichteten Montage und Befestigung eines Einhängehakens mindestens zwei Befestigungspunkte erforderlich, was wiederum einen zusätzlichen Montageaufwand bedeutet.

Der Erfindung liegt daher die Aufgabe zugrunde, ein Befestigungssystem für Fassadenplatten zu schaffen, bei dem Spannungen aufgrund von Wärmedehnungen vermieden sind, und das sowohl die Vorbereitung der Fassadenplatten für die Montage als auch deren Montage selbst vereinfacht.

Diese Aufgabe wird erfindungsgemäß durch die Merkmale des Anspruches 1 gelöst. Die Aufhängevorrichtung gemäß der Erfindung wird durch parallel und in einem Abstand zueinander vertikal angeordneten Plattentragprofilen gebildet, die an ihrem oberen und unteren Ende Ausnehmungen zum Einhängen an den Tragelementen aufweisen. Jedes Plattentragprofil besitzt somit zwei Einhängemöglichkeiten, sodaß die Montage von zwei Plattentragprofilen an der Rückseite einer Fassadenplatte genügen, um vier Aufhängepunkte pro Fassadenplatte zu erhalten. Von den vier Aufhängepunkten ist einer als Festlager und die anderen drei als Loslager ausgebildet. Damit sind zwischen der durch die Plattentragprofile gebildeten Aufhängevorrichtung einerseits und der die Tragelemente aufweisenden Unterkonstruktion andererseits an den Loslagern Verschiebungen aufgrund von unterschiedlichen Wärmedehnungen möglich.

Das Plattentragprofil ist mindestens an zwei Punkten an der Rückseite der Fassadenplatte befestigt, wobei ein Befestigungspunkt als Festlager und die restlichen Befestigungspunkte als Loslager ausgebildet sind. Damit werden Spannungen aufgrund von Wärmedehnungen zwischen dem Plattentragprofil und der Fassadenplatte vermieden. Bei den üblichen Abmessungen der Fassadenplatten reichen zwei Plattentragprofile pro Fassadenplatte und jeweils zwei Befestigungspunkte pro Plattentragprofil aus, um über die Aufhängevorrichtung und Unterkonstruktion die auf die Fassadenplatte wirkenden Kräfte aufzunehmen. Die erfindungsgemäße Lösung ermöglicht somit eine erhebliche Reduzierung des Montageaufwandes, da sowohl die Befestigung der Aufhängevorrichtung an die Rückseite der Fassadenplatte als auch die Anbringung an die Unterkonstruktion erheblich vereinfacht wird.

Zur weiteren Vereinfachung der Montage können über die Plattentragprofile mehrere übereinander angeordnete Fassadenplatten zu einem Fassadenplattenelement zusammengefaßt werden. Die jeweiligen Enden der Plattentragprofile weisen die entsprechenden Ausnehmungen auf, um ein Einhängen an den Tragelementen zu ermöglichen. Es wird nicht mehr die einzelne Fassadenplatte, sondern das gesamte Fassadenplattenelement in die entsprechenden Tragelemente eingehängt, justiert und ausgerichtet. Auch für das Fassadenplattenelement wird jeweils nur ein Festlager benötigt, während die anderen Einhängepunkte als Loslager ausgebildet sind.

Gemäß einer bevorzugten Ausführungsform sind die Tragelemente als U-Profile ausgebildet, die mit der offenen Seite den Fassadenplattenelementen zugewandt sind, und für den Eingriff des Plattentragprofils einen in den beiden Schenkeln gelagerten Bolzen aufweisen. In diese Bolzen greifen die mit entsprechend ausgebildeten Ausnehmungen versehenen Plattentragprofile ein und werden dadurch von dem Bolzen gehalten. Die vertikale Justierung kann durch entsprechende Justiermittel, die sich an dem Bolzen abstützen, bewirkt werden.

Der Bolzen wenigstens eines Festlager-Tragelementes und eines Loslager-Tragelementes weist eine zentraie Querbohrung mit Gewinde zur vertikalen Justierung auf. Damit kann mittels einer in das Gewinde eingreifenden Schraube, die sich an einem weiteren, zwischen den Schenkeln des U-Profiles angeordneten Bolzen abstützt, eine Höhenjustierung erfolgen. Das Festlager-Tragelement weist ferner an den Schenkeln angeordnete Schraubelemente zur horizontalen Justierung einerseits und zur Fixierung des Plattentragprofiles am Festlager-Tragelement andererseits auf. Über diese Fixierung wird die Bildung des Festlagers am Tragelement erreicht.

Bei der Befestigung des Plattentragprofiles an der Fassadenplatte wird zur Bildung des Loslagers ein Montageelement verwendet, das in einer Bohrung im Plattentragprofil in axialer und radialer Richtung mit Spiel befestigt ist.

Mit dem erfindungsgemäßen Befestigungssystem ist eine schnelle und einfache Montage von Fassadenplatten zur Verkleidung einer Wand möglich. Es können vormontierte und als ganzes justier- und festsetzbare Fassadenplattenelemente eingesetzt werden. Ferner ist das erfindungsgemäße Befestigungssystem ein statisch bestimmtes System, bei dem keine Spannungen durch unterschiedliche Wärmedehnungen zwischen den Fassadenplatten und den Plattentragprofilen einerseits und der Unterkonstruktion andererseits auftreten können.

Nachfolgend wird die Erfindung anhand mehrerer Ausführungsbeispiele in Verbindung mit den Zeichnungen näher erläutert.

**Es zeigen:**
- Figur 1: die schematische Darstellung von vier Fassadenplattenellementen mit jeweils einem Plattentragprofilpaar;
- Figur 2: die Seitenansicht eines Fassadenplattenelements mit mehreren Fassadenplatten;
- Figur 3: die Befestigung einer Fassadenplatte an dem Plattentragprofil;
- Figur 4: die Befestigung einer anderen Fassadenplatte an dem Plattentragprofil;
- Figur 5: eine schematische Seitenansicht der Fassadenunterkonstruktion;
- Figur 6: eine vergrößerte Darstellung eines Tragelements
- Figur 7: eine vergrößerte Darstellung eines anderen Tragelements mit einer anderen Höhenverstellung;
- Figur 8: einen Schnitt durch ein Festlager-Tragelement und
- Figur 9: einen Schnitt durch ein Loslager-Tragelement.

Figur 1 zeigt das Befestigungssystem mit Fassadenplatten 1, die an jeweils zwei Plattentragprofilen 2 befestigt sind, wobei die Fassadenplatten 1 im Bereich der oberen Enden an den Punkten 3 des jeweiligen Plattentragprofils fest mit diesem verbunden ist. Im Bereich des unteren Endes an den Punkten 4 ist die jeweilige Fassadenplatte lose an den Plattentragprofilen 2 befestigt. Die Fassadenplatte 1 bildet zusammen mit den Plattentragprofilen 2 ein Fassadenplattenelement 5, das in die Tragelemente 6, die an einer Unterkonstruktion befestigt sind, eingehängt werden. In dem hier dargestellten Ausführungsbeispiel sind die Tragelemente 6, so ausgestaltet, daß sie einerseits als oberes Tragelement für eine untere Platte und gleichzeitig als unteres Tragelement für eine obere Platte dienen. Für jedes Fassadenplattenelement 5 ist vorzugsweise an einer der beiden oberen Ecken ein Tragelement 6 vorgesehen, das ein Festlager-Tragelement 7 und ein Loslager-Tragelement 8 umfaßt. Mittels des Festlager-Tragelements 7 wird das Fassadenplattenelement 5 fixiert. Außerdem ist am Festlager-Tragelement 7 eine horizontale und vertikale Justierung möglich. Eine vertikale Justierung erfolgt ferner über das im Bereich der anderen oberen Ecke angeordnete Loslager-Tragelement 8 . Für die unteren Loslager-Tragelemente 8 eines Fassadenplattenelement 5 ist keine Justierungmöglichkeit vorgesehen. Das in Figur 1 beschriebene Befestigungssystem gewährleistet somit ein statisch bestimmtes System mit einem Festpunkt und drei Lospunkten des Fassadenplattenelements 5 und einem Festpunkt und einem Lospunkt eines Plattentragprofils 2 mit der Fassadenplatte 1.

Figur 2 zeigt eine Seitenansicht eines Fassadenplattenelements 5 mit mehreren Fassadenplatten 1, die jeweils entsprechend den Ausführungen zu der Figur 1 in einem Punkt fest und wenigstens in einem weiteren Befestigungspunkt lose an dem Plattentragprofil 2 befestigt sein können. Ein derart ausgestaltetes Fassadenplattenelement 5 erlaubt die Vormontage des Elements im Werk und damit eine schnellere Montage auf der Baustelle mit wenigen Halterungen an der Wand.

Figur 3 zeigt die Befestigung einer Fassadenplatte 1 - vorzugsweise ab einer Stärke von 30 mm - an einem Plattentragprofil 2. Die obere feste Verbindung der Fassadenplatte 1 erfolgt mittels eines Abstandsmontageankers 9, der in der Fassadenplatte befestigt ist. Der konstante Abstand zwischen dem Plattentragprofil 2 und der Fassadenplatte 1 wird durch die Abstandsscheibe 10, die auf das Gewinde des Abstandsmontageankers 9 aufgeschraubt wird gewährleistet. Die Befestigung an dem Plattentragprofil 2 erfolgt mittels der üblichen Befestigungsmittel, wie Unterlagscheibe 11 und Mutter 12. Die untere lose Verbindung zwischen der Fassadenplatte 1 und dem Plattentragprofil 2 wird mittels eines zusätzlichen Distanzstücks 13 erreicht, dessen Außendurchmesser geringer ist als der Innendurchmesser der Bohrung 14. Für das Spiel in axialer Richtung ist das Distanzstück 13 derart ausgestaltet, daß der in die Bohrung 14 eingreifende Bereich 15 länger ist, als die Wandstärke des Plattentragprofils 2. Durch diese Ausgestaltung ergibt sich zwischen dem Distanzstück 13 und dem Plattentragprofil 2 ein Spalt 16, der ein Spiel in axialer und radialer Richtung erlaubt. Die Fixierung erfolgt wiederum mittels Unterlagsscheibe 11 und Mutter 12.

Figur 4 zeigt die Befestigung einer Fassadenplatte 1 mit einer geringeren Stärke an einem Plattentragprofil 2. Hier wird der Abstand zwischen der Fassadenplatte 1 und dem Plattentragprofil 2 durch ein in einer Ausnehmung 17 der Fassadenplatte 1 angeordnetes Distanzstück 18 gewährleistet. In Figur 4 ist wieder oben die feste Lagerung und unten die lose Lagerung der Fassadenplatte 1 an dem Plattentragprofil 2 dargestellt. Die lose Anordnung weist zusätzlich eine Distanzhülse 19 auf, die länger ist als die Dicke der Wand 20 des Plattentragprofils 2. Entsprechend dem Ausführungsbeispiel in Figur 3 ist auch der Außendurchmesser der Distanzhülse 19 geringer als der Innendurchmesser der Bohrung 14, so daß wiederum ein Spalt 16 entsteht, der eine axiale und radiale Bewegung in einem gewissen Bereich erlaubt.

In Figur 5 ist eine Seitenansicht des Befestigungssystems mit den Fassadenplatten 1, die über Plattentragprofile 2, Tragelemente 6 und Wandhalter 21 an der Wand 22 eines Gebäudes befestigt sind. Die Plattentragprofile 2 sind am oberen Ende 3 durch eine entsprechende Ausnehmung 27 hakenförmig ausgebildet und greifen in einen Bolzen 23, der in dem Tragelement 6 gelagert ist, ein. Eine Höhenverstellung des Plattentragprofils 2 und damit des Fassadenplattenelements 5 erfolgt über eine Höhenjustierschraube 24, die durch eine Bohrung durch den Bolzen 23 und einer Bohrung durch einen zusätzlichen Bolzen 25 verläuft. Das Tragelement 6 weist in dem Ausführungsbeispiel noch einen weiteren Bolzen 26 auf der zur Abstützung des jeweils darüberliegenden Plattentragprofils 2 dient. Das Plattentragprofil 2 weist dazu an seinem unteren Ende 4 eine schlitzförmige Ausnehmung 27' auf, in den der Bolzen 26 eingreift. Das U-förmig ausgestalte Tragelement 6 ist über einen ebenfalls U-förmig ausgestalteten Wandhalter 21 an der Wand 22 befestigt.

In Figur 6 ist noch einmal vergrößert ein Tragelement 6 mit dem oberen Bolzen 26, dem unteren Bolzen 23 sowie dem Bolzen 25 und der Höhenjustierschraube 24 dargestellt.

Figur 7 zeigt eine andere Ausführungsform des Tragelements 6, bei dem der mittlere Bolzen 25 weggelassen wurde und der obere Bolzen 26 mit einer entsprechenden Bohrung für die Höhenjustierschraube 24 versehen wurde.

Figur 8 zeigt ein Festlager, das dazu dient, das Plattentragprofil 2 fest mit dem Tragelement 6 zu verbinden. Wie in den vorstehenden Figur 6 und 7 dargestellt, hängt das Plattentragprofil 2 mit seinem oberen Ende an einem Bolzen 23, um dort pro Fassadenplattenelement einmal fixiert zu werden. Die Fixierung des Plattentragprofils 2 erfolgt über Justier- und Klemmschrauben 28, die durch entsprechende Bohrungen in den Schenkeln 29 des U-förmigen Tragelements 6 angeordnet sind. Mittels der Justier- und Klemmschrauben 28 kann eine horizontale Justierung des Plattentragprofils 2 bzw. des Fassadenplattenelements 5 erfolgen. Der Bolzen 23 weist eine querverlaufende Bohrung 30 für die Höhenjustierschraube auf. Entsprechend aufgebaut ist die lose Lagerung des Tragprofils 2 in Figur 9. Bei dieser Ausgestaltung sind keine Justier- und Klemmschrauben vorgesehen. Die in Figur 8 dargestellte Anordnung stellt somit ein Festlager-Tragelement 7 und die in Figur 9 dargestellte Anordnung ein Loslager-Tragelement 8 dar, wobei die einzelnen Tragelemente entweder als Einzelelemente oder in Kombinationen miteinander, wie in den Figuren der Ausführungsbeispiele dargestellt, eingesetzt werden können.

## Patentansprüche

1. Befestigungssystem mit einer eine horizontale und vertikale Justierung ermöglichenden Justier- und Feststelleinrichtung für Fassadenplatten (1) zur Verkleidung einer mit einer Unterkonstruktion versehenen Wand (22), wobei das Befestigungssystem aus einer an der Rückseite der Fassadenplatten (1) mittels Montageanker (9) befestigten Aufhängevorrichtung besteht, die in mit der Unterkonstruktion verbundenen Tragelementen (6) unter Bildung von ein Fest- und mindestens drei Loslagern einhängbar ist, **dadurch gekennzeichnet**, daß die Aufhängevorrichtung durch wenigstens zwei parallel in einem Abstand zueinander vertikal angeordnete Plattentragprofile (2) gebildet ist, die an ihrem oberen (3) und unteren Ende (4) Ausnehmungen (27, 27') zum Einhängen an den Tragelementen (6) aufweisen, und daß die Fassadenplatte (1) an jeweils einem Plattentragprofil (2) mit einem einstellbaren Abstand an einem Punkt fest und an mindestens einem weiteren Punkt lose gelagert befestigt ist.

2. Befestigungssystem nach Anspruch 1, **dadurch gekennzeichnet**, daß über die Plattentragprofile (2) mehrere übereinander angeordnete Fassadenplatten (1) zu einem Fassadenplattenelement (5) zusammenfaßbar sind.

3. Befestigungssystem nach Anspruch 1, **dadurch gekennzeichnet**, daß die Tragelemente (6) als U-Profile ausgebildet sind, die mit der offenen Seite den Fassadenplatten (1) zugewandt sind, und für den Eingriff eines Plattentragprofils (2) einen in den beiden Schenkeln gelagerten Bolzen (23, 26) aufweisen.

4. Befestigungssystem nach Anspruch 3, **dadurch gekennzeichnet**, daß mindestens das Festlager-Tragelement (7) und ein Loslager-Tragelement (8) in dem Bolzen (23, 26) eine zentrale Querbohrung (30) mit Gewinde zur vertikalen Justierung und das Festlager-Tragelement (7) an den Schenkeln (29) angeordnete Schraubelemente (28) zur horizontalen Justierung und Fixierung des Plattentragprofils (2) an dem Festlager-Tragelement (7) aufweisen.

5. Befestigungssystem nach Anspruch 1, **dadurch gekennzeichnet**, daß das Loslager der Befestigungspunkte zwischen dem Plattentragprofil (2) und der Fassadenplatte (1) über ein Montageelement (13, 18) erfolgt, das in einer Bohrung (14) im Plattentragprofil (2) in axialer und radialer Richtung mit Spiel befestigt ist.

## Claims

1. A fixing system having an adjusting and fixing device allowing a horizontal and vertical adjustment for facing panels (1) for cladding a wall (22) provided with a substructure, the fixing system consisting of a suspension device secured to the rear side of the facing panels (1) by means of mounting anchors (9), which suspension device is suspendable in supporting elements (6) joined to the substructure to form one locating and at least three non-locating bearings, characterized in that the suspension device is formed by at least two profiled panel supports (2) that are arranged vertically parallel and spaced from one another and which at their top end (3) and bottom end (4) have recesses (27, 27') for mounting on the supporting elements (6), and in that each facing panel (1) is fixedly connected at one point to a profiled panel support (2) with an adjustable offset and freely connected at at least one further point.

2. A fixing system according to claim 1, characterized in that several facing panels (1) arranged one above the other are arranged to be combined by means of the profiled panel supports (2) to form a facing panel element (5).

3. A fixing system according to claim 1, characterized in that the supporting elements (6) are in the form of U-shaped members which face towards the facing panels (1) with their open side, and which have a bolt (23, 26) mounted in the two arms (29) for engagement of a profiled panel support (2).

4. A fixing system according to claim 3, characterized in that at least the locating supporting element (7) and one non-locating supporting element (8) have in the bolt (23, 26) a central transverse threaded bore (30) for vertical adjustment and the locating supporting element (7) has screw elements (28) arranged on its arms (29) for horizontal adjustment and fixing of the profiled panel support (2) to the locating supporting element (7).

5. A fixing system according to claim 1, characterized in that the free mounting of the fixing points between the profile panel support (2) and the facing panel (1) is effected by way of a mounting element (13, 18) which is secured in a bore (14) in the profiled panel support (2) with freedom of movement in the axial and radial direction.

## Revendications

1. Système de fixation comportant un dispositif d'ajustement et de fixation permettant un ajustement horizontal et un ajustement vertical pour des plaques de façade (1) pour habiller une paroi (22) munie d'une infrastructure, dans lequel le système de fixation est constitué d'un équipement de suspension qui est fixé à la face arrière des plaques de façade (1) au moyen de douilles d'ancrage (9) pour le montage et qui peut être suspendu dans des éléments supports (6) liés à l'infrastructure, avec formation d'une portée fixe et d'au moins trois portées avec jeu, caractérisé par le fait que l'équipement de suspension est formé d'au moins deux profilés porte-plaque (2) qui sont disposés verticalement, parallèlement et à une certaine distance l'un de l'autre, et qui présentent à leur extrémité supérieure (3) et à leur extrémité inférieure (4) des évidements (27, 27') pour les suspendre aux élément supports (6), et que la plaque de façade (1) est fixée à chacun des profilés porte-plaque (2), à distance réglable, en un point à portée fixe et en au moins un autre point à portée avec jeu.

2. Système de fixation selon la revendication 1, caractérisé par le fait que plusieurs plaques de façade (1), disposées l'une au-dessus de l'autre, peuvent être regroupées par l'intermédiaire des profilés porte-plaque (2) pour donner un bloc de plaques de façade (5).

3. Système de fixation selon la revendication 1, caractérisé par le fait que les éléments supports (6) ont la forme de profilés U qui sont orientés avec leur côté ouvert vers les plaques de façade (1) et qui présentent, pour que vienne en prise un profilé porte-plaque (2), une broche (23, 26) portée dans les deux ailes.

4. Système de fixation selon la revendication 3, caractérisé par le fait qu'au moins l'élément support à portée fixe (7) et un élément support à portée avec jeu (8) présentent, dans la broche (23, 26) un perçage transversal central (30) avec filetage pour l'ajustement vertical et que l'élément support à portée fixe (7) présente des éléments à visser (28), disposés sur les ailes (29), pour l'ajustement horizontal et la fixation du profilé porte-plaque (2) à l'élément support à portée fixe (7).

5. Système de fixation selon la revendication 1, caractérisé par le fait que la portée avec jeu des points de fixation entre le profilé porte-plaque (2) et la plaque de façade (1) se fait par l'intermédiaire d'un élément de montage (13, 18) qui est fixé, avec jeu selon la direction axiale et selon la direction radiale, dans un perçage (14) prévu dans le profilé porte-plaque (2).
